# EUROPÄISCHE PATENTSCHRIFT

(11) **EP 1 762 312 B1**
(45) Veröffentlichungstag und Bekanntmachung des Hinweises auf die Patenterteilung: **16.11.2011**
(21) Anmeldenummer: 06016767.3
(22) Anmeldetag: 11.08.2006
(51) Int. Cl.: B21D 39/04

(54) **Verfahren und Vorrichtung zum Verpressen von Steckern als Teil einer Rohrverbindung**
Method and apparatus for crimping of fittings in a pipe joint
Procédé et dispositif de sertissage d'éléments de raccord dans un raccord de tuyauterie

(30) Priorität: 10.09.2005 DE 102005043140
(43) Veröffentlichungstag der Anmeldung: 14.03.2007
(73) Patentinhaber: Henn GmbH & Co.KG, 6850 Dornbirn (AT)
(72) Erfinder: Hartmann, Harald, 6850 Dornbirn (AT); Bachmann, Werner, 6971 Hard (AT)
(74) Vertreter: Chmilewsky-Lehner, Robert

(56) Entgegenhaltungen:
- EP-A1- 0 637 473
- DE-A1- 2 613 240
- DE-U1- 29 820 718
- NL-A- 8 300 123

## Beschreibung

Gegenstand der Erfindung ist eine Vorrichtung zum Verpressen von Steckern als Teil einer Rohrverbindung nach dem Oberbegriff des Patentanspruchs 1 sowie ein Verfahren zum Verpressen von Steckern als Teil einer Rohrverbindung unter Verwendung einer solchen Vorrichtung nach dem Oberbegriff des Anspruchs 16.

Es gibt eine Vielzahl von auf den gleichen Anmelder zurückgehenden Druckschriften, in denen die Funktion einer Steckverbindung als Teil einer abdichtenden Rohrverbindung dargestellt ist.

Nur beispielhaft wird auf die PCT/EP2004/001886 verwiesen, in welcher die Funktion einer solchen Steckverbindung dargestellt ist.

Gleiches gilt für die US 5,855,399 oder die PCT/WO2005/047751 A1.

Gegenstand der vorbekannten Rohrverbindungen ist, dass eine abdichtende Steckverbindung zwischen einem Stecker und einem Stutzen hergestellt wird.

Problematisch bei derartigen Steckverbindungen ist die Verbindung eines mit dem Stecker zu verbindendenden Schlauches. In den vorbeschriebenen Druckschriften ist es vorgesehen, dass der Stecker einen ringförmigen Aufnahmeraum bildet, in den das stirnseitige Ende des Schlauches eingreift, wobei der innere Teil des Steckers mit einem von innen an die Innenwandung des Steckers angesetzten Spreizwerkzeug dergestalt verformt wird, dass sich eine radial auswärts gerichtete, ringsumlaufende Verpressnut ergibt, welche den Schlauch auf den gesamten Umfang durchmesservermindernd in dem Ringraum des Steckers zusammenpresst. Auf diese Weise wird der Schlauch durch die genannte Pressverbindung im Ringraum des Steckers abdichtend und fest aufgenommen.

Bei der Herstellung dieser Verpressnut haben sich allerdings Schwierigkeiten ergeben. Problematisch hierbei ist, dass der Schlauch nicht immer einen gleichbleibenden Durchmesser aufweist und insbesondere auch die Wandstärke variiert.

Würde man die Verpressnut stets mit gleicher Verpresstiefe ausbilden, dann kann es vorkommen, dass bei Schläuchen mit geringerer Wandstärke die Verbindung nicht sicher genug sitzt. Ebenso könnte die Dichtheit dieser Verbindung beeinträchtigt sein.

Der Erfindung liegt deshalb die Aufgabe zugrunde, ein Verfahren und eine Vorrichtung zum Verpressen von elastomeren Schläuchen in Steckern als Teil einer Rohrverbindung derart weiterzubilden, dass eine sichere und betriebsfähige Pressverbindung zwischen dem Stecker und dem elastomeren Schlauch hergestellt wird, die unabhängig von Wandstärkenunterschieden des Steckers, des Schlauches und dergleichen ist.

Der Begriff "Schlauch" wird im Rahmen der vorliegenden Erfindung weit gefasst. Es wird nicht nur ein elastomerer Schlauch verstanden, sondern auch ein Rohr, welches auch nicht unbedingt elastomer sein muss. Es kann sich also auch um übliche Kunststoffrohre handeln, bei denen es auch aufgrund der Materialeigenschaften möglich ist, das Material dergestalt zu verformen, dass eine radial auswärts gerichtete Presssicke im Innenteil des Steckers in das Material des Rohres hineingreift.

Mit der Druckschrift EP 0 637 473 A1 wird eine gattungsgemäße Vorrichtung für das Bördeln eines metallischen Ringes zu einem zylinderförmigen Körper und seiner Verwendung zur Befestigung eines flexiblen Rohres für einen Automobilfahrzeugmotor offenbart, wobei die Vorrichtung einen Fühler aufweist, welcher eine Kraft und eine Verschiebung zur Überwachung des Bördelvorgangs ermittelt.
Diese Druckschrift weist den Nachteil auf, dass der hier offenbarte Bördelvorgang auch eine betriebssichere Verbindung bei unterschiedlichen Materialstärken gewährleistet.

Mit der Druckschrift NL 8300123 A wird ein Einsetzen einer Kunststoffrohrlänge in inneren Ringnuten einer Metallhülse durch Erweiterung einer Metallbuchse bis zu einer vorgegebenen Verformung offenbart, wobei eine Verformung mittels einem an einem Rechner angeschlossenen Verformungssensor gemessen und beendet wird, wenn die gemessene Verformung einen vorbestimmten Wert erreicht.

Diese Druckschrift weist den Nachteil auf, dass eine Verpressung eines Kunststoffrohres mit unterschiedlichen Materialstärken dieser nicht zu entnehmen ist.

Mit der Druckschrift DE 298 718 U1 wird eine Radialpresse offenbart, wobei der Pressvorgang mittels einer Endabschaltung aufgrund Messung des Verschiebeweges eines verschiebbaren Drückstückes automatisch überwacht und gesteuert ist.
Diese Druckschrift ist nicht zu entnehmen, dass die Durchführung von unterschiedlichen Pressvorgängen durch eine betriebssichere Überwachung der tatsächlichen Verformungskraft bei unterschiedlichen Materialstärken durchführbar ist.

Mit der Druckschrift DE 26 13 240 A1 wird eine Vorrichtung zum Festpressen von Armaturen auf Schlauchenden offenbart, wobei ein Presskolben durch einen weiteren Kolben geführt ist, welcher einen Anschlag für den Presskolben ausbildet und somit die Druckkammer des Presskolbens begrenzt, und das der Presskolben an eine hydraulische Druckquelle und der weitere Kolben an eine pneumatisch Druckquelle angeschlossen ist. Der Presskolben ist mit einem verstellbaren Anschlagstößel eines Umschaltventils verbunden und eine automatische Beendigung des Pressvorgangs ausbildet.
Diese Druckschrift weist den Nachteil auf, dass ein sicheres Verpressen von zum Beispiel einem elastomeren Schlauch mit unterschiedlichen Wandstärken in einer Rohrverbindung nicht offenbart ist.

Zur Lösung der gestellten Aufgabe schlägt die Erfindung eine Vorrichtung und ein Verfahren mit den Merkmalen der Ansprüche 1 und 16.

Mit der gegebenen technischen Lehre wird eine vollständig neue Vorrichtung bzw. ein vollständig neues Verfahren beschrieben, welche auf ein direktes Erfassen der Verformungskräfte beim Verpressen von Schläuchen, Rohren und dergleichen gerichtet sind.

Damit wird ein direktes Meßsystem für einen Montageautomaten für die Herstellung der genannten Verpressungen realisiert, wobei damit gleichzeitig auch eine Werkzeugbruchüberwachung des Spreizwerkzeuges gegeben ist.

Mit der erfindungsgemäßen technischen Lehre ist auch eine Schraubenanzugsmoment-Überwachung von Befestigungsschrauben gegeben, welche Befestigungsschrauben die Verbindung zwischen dem eigentlichen Spreizwerkzeug und den am Spreizwerkzeug ansetzenden Schrägschiebern darstellen.

Ein wesentlicher Vorteil einer Weiterbildung der Erfindung liegt nun darin, dass die Verpressnut vom inneren Umfang des Steckers aus nach außen gerichtet angebracht wird. Damit ergibt sich der Vorteil, dass die Spreizkräfte von radial innen nach radial auswärts gerichtet gemessen werden können, was ein wesentlicher Vorteil gegenüber dem Stand der Technik ist, bei dem die Spreizkräfte nur im radialen Außenbereich des Steckers (indirekt) erfasst werden konnten.

Durch die erfindungsgemäße technische Lehre ergibt sich auch der Vorteil, dass nun eine Rissbildung beim Verpressvorgang vermieden wird, wodurch die so hergestellte Pressverbindung rissfrei ist und daher betriebssicher arbeitet.

Es können mit dem erfindungsgemäßen Verfahren auch geringe Wandstärkenunterschiede sowohl im Schlauch als auch im Stecker erkannt und ausgeglichen werden.

Bei bekannten Systemen wird der Verpressdruck nur über die Messung des Weges oder des Druckes erfasst, jedoch nicht über eine Kraftmessung. Damit können Wandstärkenvariationen der Verpressmaterialien (Stecker und Rohr oder Schlauch) nicht genau genug überwacht werden. Es ist auch bekannt, die Kräfte indirekt am äußeren Durchmesser des Steckers zu erfassen, was jedoch störungsanfällig ist, weil nur eine indirekte Messung stattfindet und hierdurch die Messgenauigkeit beeinträchtigt wird.

Vorteil der Erfindung sind demzufolge folgende Punkte:
- direktes Messen der auftretenden Umformkraft auf kleinstem Raum
- Überwachung eines Werkzeugbruches
- Überwachung des Anzugsmomentes der Werkzeugbefestigungsschrauben
- Bruchüberwachung der Werkzeugbefestigungsschrauben
- Erkennung und Überwachung geringer Wandstärkenunterschiede des Schlauches, des Rohres und des Steckteils
- Risserkennung der Steckteile, Rohre und Schläuche
- Toleranzminimierung bzgl. Konzentrizität
- kostengünstig, weniger störanfällig
- extreme Krümmungen vom Schlauch, Rohr, ... möglich, da die Aufnahme von innen gemacht wird

Mit der Erfindung wird also eine wegabhängige Kraftsteuerung der Verpressung zwischen Schlauch, Rohr und dergleichen Medien und einem verformbaren Stecker realisiert, dass unabhängig von den Wandstärken des Schlauches, des Rohres, des Steckers immer auf den gewünschten - vom Weg/Wandstärke abhängig, eingestellten Verpressgrad verpresst wird.

In einer bevorzugten Ausgestaltung besteht der Stecker daher aus einem verformbaren Metallmaterial, wie z. B. einem Stahlblech, einem Aluminiummaterial, Edelstahl und dergleichen verformbaren festen Materialien mehr.

Durch die Optimierung der Verpressfunktion wird also stets wandstärkenunabhängig, sowohl vom Schlauch als auch vom Stecker, der gewünschte Verpressgrad (variabel) erreicht.

Hier wird erfindungsgemäß mindestens ein Sensor, bevorzugt jedoch mehrere Sensoren, verwendet, die in den sogenannten Schrägschiebern eingebaut sind, welche Schrägschieber mit ihren vorderen freien Enden jeweils mit einer Spreizbacke verbunden sind. Die Spreizbacken greifen im Innenraum des zu verformenden Steckers ein und führen mit einer dementsprechend radial auswärts gerichteten Spreizschulter die Verpressnut an der Innenseite des Steckers (radial nach außen gerichtet) aus.

Hierbei wird es bevorzugt, wenn die Verformungskräfte messenden Sensoren in den Schrägschiebern angeordnet sind.

In einer anderen Ausgestaltung der Erfindung kann es jedoch auch vorgesehen sein, dass diese Sensoren unmittelbar in den Spreizbacken selbst integriert sind.

Nach der Erfindung besteht der Spreizmechanismus im wesentlichen aus einer drehangetriebenen Spindel, an der eine Spindelmutter wandert, welche ihre axiale Bewegung in eine dementsprechende, radiale Spreizbewegung der Spreizbacken umsetzt. Zu diesem Zweck ist an der Spindelmutter ein Keilschieber befestigt, und der Keilschieber führt ebenfalls eine axiale Bewegung mit der Spindelmutter aus. Nach einer bevorzugten Ausführungsform wirkt die Spindelmutter auf einen Schrägschieber, der zu einer Radialbewegung gezwungen wird und der demzufolge die Spreizbacken in radialer Richtung antreibt.

In einer zweiten Ausgestaltung der Erfindung ist es demzufolge vorgesehen, dass die vorgenannten Keilschieber Teil eines Rohres sind, welches insgesamt verschoben wird und so die vorgenannten Schrägschieber mitnimmt, die dann die vorgenannte Spreizbewegung in gleicher Weise ausführen. Damit ist klargestellt, dass das Antriebsprinzip für die Spreizvorrichtung in verschiedener Weise variiert werden kann.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Im Folgenden wird die Erfindung anhand von lediglich einen Ausführungsweg darstellenden Zeichnungen näher erläutert. Hierbei gehen aus den Zeichnungen und ihrer Beschreibung weitere vorteilhafte Merkmale und Vorteile der Erfindung hervor.

### Es zeigen:

- Figur 1:: schematisiert in perspektivischer Ansicht die Darstellung eines Steckersmit einem durch eine Verpressnut befestigten Schlauch;
- Figur 2:: ein Schnitt durch eine Spreizvorrichtung nach der Erfindung;
- Figur 3:: eine perspektivische, teilweise geschnittene Darstellung der Vorrichtung nach Figur 2;
- Figur 4:: die perspektivische Darstellung der Spreizvorrichtung in Seitenansicht;
- Figur 5:: ein weiterer Teilschnitt durch den hinteren Bereich der Spreizvorrichtung in perspektivischer Darstellung;
- Figur 6:: die geschnittene Darstellung des Spreizwerkzeuges im Ruhezustand;
- Figur 7:: das Spreizwerkzeug beim Ausführen des Spreizvorganges;
- Figur 8:: eine vergrößerte Schnittdarstellung durch die Befestigung eines Sensors in dem Schrägschieber;
- Figur 9:: eine schematisiert dargestellte Darstellung der wegabhängigen Kraftsteuerung.

In Figur 1 ist dargestellt, dass ein bevorzugt aus einem Metallmaterial bestehender Stecker 10 einen Ringraum 17 ausbildet, in den das vordere Stirnende eines Schlauches 11 eingeführt ist und dort mit einer von innen nach außen gerichteten Verpressnut 15 festgelegt ist.

Der Stecker 10 besteht aus einem Innen- und einem Außenteil, die zusammen den Ringraum 17 am freien hinteren Ende ausbilden. Innen- und Außenteil sind werkstoffeinstückig miteinander verbunden.

Es kann selbstverständlich auch vorgesehen sein, die beiden Teile (Innen- und Außenteil) durch eine Verbördelung oder eine andere Befestigungsart miteinander zu binden.

Der Vollständigkeit halber ist noch dargestellt, dass sich in Einsteckrichtung an den Ringraum 17 eine Aufnahme 29 für einen Dichtring 18 anschließt, der mit einem nicht näher dargestellten Stutzen dann die abdichtende Rohrverbindung ergibt. Der Stutzen wird dann in den Innenraum des Steckers 10 eingeführt und dort festgelegt.

Die Festlegung erfolgt mit einer Rastfeder 14, so dass diese Steckverbindung leicht lösbar ausgebildet ist.

Nachfolgend wird nun eine Spreizvorrichtung und ein Verfahren zum Betrieb der Spreizvorrichtung erläutert, mit der die in Pfeilrichtung 22 eingebrachte Verpressnut 15 hergestellt wird.

Die Figuren 2 bis 7 zeigen die gleichen Teile der Vorrichtung in verschiedenen Darstellungen. Für die gleichen Teile wurden die gleichen Bezugszeichen verwendet, so dass - auch wenn bestimmte Bezugszeichen nicht angegeben sind - die gleichen Teile stets in den Zeichnungen an gleicher Stelle vorhanden sind.

Die durch einen Elektromotor 1 erzeugte Rotationsbewegung 20 wird durch einen Rollengewindeschraubtrieb, bestehend aus einer Spindel 2 und einer Spindelmutter 3 in eine axiale Bewegung 21 umgewandelt. An der Spindelmutter 3 ist der Keilschieber 4 über die Mutterbefestigung 5 fixiert. Durch diese Fixierung und durch eine Passfedernutverbindung zwischen Spindel 2 und Keilschieber 4 führt der Keilschieber 4 ebenfalls eine axiale Bewegung aus, da dieser durch die Führungssäulen 6 und die Linearkugelbüchsen 7 nur mehr axiale Bewegung 21 ausführen kann. Durch das axiale Bewegen des Keilschiebers werden durch 8 Grad geneigte Führungsfenster im Keilschieber 4 die Schrägschieber 8 zu einer Radialbewegung 22 gezwungen, da diese durch die fixierten Radialführungen 26 keine axiale Bewegung ausführen können. Durch die formschlüssige Verbindung zwischen Schrägschieber 8 und Spreizbacken 9 bewegen sich diese ebenfalls in radialer Richtung. Durch diese erzeugte Bewegung 22 der Spreizbacken 9 wird das Material des Steckers 10 verformt und somit auf den Schlauch 11 verpresst. Die in den Schrägschiebern 8 befindlichen Sensoren 13 messen die durch die Spreizbacken 9 übertragenen Kräfte, die für das Verformen des Steckers benötigt werden.

Aus Figur 2 und insbesondere auch aus Figuren 4, 6 und 7 ist erkennbar, dass insgesamt 8 gleichmäßig am Umfang verteilt angeordnete Spreizbacken 9 vorhanden sind, wobei jede Spreizbacke 9 mit zugeordneten Befestigungsschrauben 27 mit den vorderen, freien Enden der jeweils zugeordneten Schrägschieber 8 verbunden ist.

Die Spreizbacken 9 werden in einer Werkzeugaufnahme 19 gefasst, in der eine axiale und radiale Führung 23 für die Steckerpositionierung des Steckers 10 vorhanden ist.

Der Stecker wird auf die Vorderseite der Spreizbacken 9 aufgesteckt und über eine Nut verdrehgesichert.

Es ist nicht zeichnerisch dargestellt, dass im vorderen Bereich der Spreizbacken 9 ein Führungsteil vorhanden ist, welches in eine radial nach außen geöffnete Nut des Steckers 10 eingreift und diesen damit auf den Spreizbacken 9 zentriert.

In den Figuren 6 und 7 ist lediglich ein axialer Anschlag für das hintere Ende des Steckers 10 auf den Spreizbacken 9 dargestellt.

Aus Figur 2 und 5 ergibt sich im übrigen, dass eine Stützplatte 24 vorhanden ist, auf der die Radialführungen 26 befestigt sind, welche zur radialen Führung der Schrägschieber 8 dienen.

In Figur 6 und 7 ist noch die radiale Spreizschulter 16 gezeigt, wobei in Figur 6 das Spreizwerkzeug in Ruheposition und in Figur 7 in Arbeitsposition. Es ist erkennbar, dass damit die Keilschieber 4, 4a in axialer Richtung nach vorne in Richtung auf die Spreizbacken 9 gewandert sind und hierbei gleichzeitig die Spreizbacken 9 in radialer Richtung auswärts verdrängt wurden, so dass die Spreizschulter 16 an den vorderen freien Enden der Spreizbacken 9 das Material des Steckers von der Innenseite in Pfeilrichtung 22 (siehe auch Figur 1) radial auswärts gerichtet plastisch verformt.

Es ist im übrigen erkennbar, dass die gesamte Spreizvorrichtung über eine Befestigungsplatte 25 an dem Elektromotor 1 angeflanscht ist.

Figur 3 zeigt außerdem, dass der Keilschieber zweiteilig ausgebildet ist und aus zwei im Abstand voneinander angeordneten Keilschiebern 4, 4a besteht, die über Verschraubungen 28 fest miteinander verschraubt sind.

Hierauf ist die Erfindung jedoch nicht beschränkt. Es wurde im allgemeinen Teil bereits schon darauf hingewiesen, dass die Keilschieber 4, 4a auch als Rohr ausgebildet sein können und dieses Rohr in bestimmter Weise durch einen Linearantrieb verschoben werden kann.

Ebenso ist es in einer anderen Ausgestaltung vorgesehen, dass die Keilschieber 4, 4a ein werkstoffeinstückiges, zusammenhängendes Teil bilden.

Bei der Herstellung der Verpressung bildet sich ein Spalt 30 gemäß Figur 7 zwischen den gleichmäßig am Umfang verteilt angeordneten Spreizbacken 9.

Wichtig ist nun die technische Lehre, dass im Bereich des Spreizwerkzeuges, bevorzugt im Bereich der Schrägschieber jeweils ein Sensor 13 angeordnet ist.

Es wird hierbei bevorzugt, wenn jedem Schrägschieber 8 ein eigener Sensor 13 zugeordnet ist.

Es kann jedoch in einer anderen Ausgestaltung auch vorgesehen werden, dass nur jeder zweite oder jeder dritte Schrägschieber 8 mit einem dementsprechenden Sensor ausgerüstet ist.

Hierbei ist wichtig, dass senkrecht zur Längserstreckung des jeweiligen Schrägschiebers 8 eine Bohrung 31 in das Material des Schrägschiebers eingebracht ist, welche den gesamten Schrägschieber 8 durchsetzt. Dies ist beispielsweise in Figur 4 erkennbar.

In Figur 7 ist die Verformungskraft 35 mit einem Pfeil eingezeichnet, der auf die Außenseite des Schrägschiebers 8 wirkt, und zwar senkrecht zu der Bohrungsmittenachse der jeweiligen Bohrung 31 für die Aufnahme des Sensors 13.

Aus Figur 8 gehen weitere Einzelheiten des Aufbaus der Bohrung 31 hervor.

Es ist erkennbar, dass die Bohrung 31 in der Mitte zwei gegenüberliegende Stege 33 ausbildet, zwischen denen eine Aufnahmebohrung 34 ausgebildet ist.

In diese Aufnahmebohrung greift der etwa knopfförmig ausgebildete Sensor 13 mit seinem Bund verringerten Durchmessers ein und wird dort in der Aufnahmebohrung 34 formschlüssig aufgenommen.

Hieraus ergibt sich, dass die ringsumlaufenden Stege 33 auch über den gesamten Umfang auf den Bund des Sensors 13 wirken und so alle Kräfte gleichmäßig, die am Umfang in Richtung der Verformungskraft 35 wirken, erfassen.

Der Sensor 13 ist dergestalt in der Aufnahmebohrung 34 festgelegt, dass er einen Kopf vergrößerten Durchmessers hat, und am Zylinder des kleineren Durchmessers mit dem Steg 33 verschweißt wird, um so den Sensor verschiebungsfrei und formschlüssig in der Aufnahmebohrung 34 zu halten.

Anhand der Figur 9 wird nun die Steuerung der Kraftmessung für den genannten Montageautomaten näher beschrieben. Es ergibt sich folgender Ablauf:
Durch die Abstimmung eines Schlauches, Rohres,...werden die Parameter des Verpressprogrammes definiert definiert. Dazu werden drei verschiedene Schlauchdurchmesser auf den gewünschten Verpressgrad (variabel) verpresst. Wir erhalten dadurch die drei Eckpunkte der Verpressfunktion.
   - Fmax / smin
   - Fwp/swp
   - Fmin / smax

Über diese drei Punkte werden von der Datenbank die zwei Steigungen k1 und k2 errechnet und an die Steuerung übergeben. Die Steuerung positioniert die Presse bis smin, dort wird überprüft ob Fist<Fmax ist. An diesem Punkt beginnt die wegabhängige Kraftsteuerung. Dabei muss die Steuerung ständig Fsoll (variable Kurve) errechnen, dass sich mit zunehmenden sist verändert.

Die Steuerung muss solange positionieren bis Fsoll = Fist-Bremstoleranz erreicht wurde, das heißt wenn sich die Istkurve - der Bremstoleranz mit der Sollkurve schneidet ist die Verpressung beendet.

Der Vorteil der Steuerung ist, dass unabhängig von den Wandstärken des Schlauches, des Rohres, des Teckers immer auf den gewünschten - vom Weg/Wandstärke abhängig, eingestellten - Verpressgrad verpresst wird.

### Grundsätzlicher Verpressablauf:

- fahren bis minimaler Verpressweg
- überprüfen Istkraft< Fmax
- weiterfahren bis Endkraft erreicht ist, Fsoll muss dauernd errechnet werden
- stoppen wenn Fsoll = Fist - Bremstoleranz erreicht ist
- überprüfen ob wir in den Grenzen der Einzelkräfte liegen
- ständige Überwachung der Stopkriterien

### Definition Verpressung:

### o Kürzel:

| | |
|---|---|
| • smax | MaxPressweg (mm) |
| • swp | WegWendepunkt (mm) |
| • smin | MinWeg (mm) |
| • Fmax | MaxEndkraft (N) |
| • Fwp | KraftWendepunkt (N) |
| • Fmin | MinEndkraft (N) |
| • min./max Einzel-F | Einzelkrafttoleranz (%) |
| • F-Toleranz in% | Endkrafttoleranz (%) |
| • F-Riß | Rißerkennung (?) |
| • k1 | Steigung 1 |
| • k2 | Steigung 2 |
| • Tk1 | Tempfaktor k1 |
| • Tk2 | Tempfaktor k2 |
| • Tswp | TempfaktorWegWP |
| • v schnell | v schnell (mm/s) |
| • v langsam | v langsam (mm/s) |
| • v langsam ab Weg | v langsam ab Weg (mm) |
| • Vorpreßeinzelkraft | Vorpresskraft (N) |
| • Stillstandszeit | Stillstandszeit (ms) |

In Figur 9 ist auf der Ordinate die Verformungskraft dargestellt, während auf der Abszisse der Weg der Verformung dargestellt ist. Genauer gesagt handelt es sich um den Weg, welchen die Spreizschultern 16 der Spreizbacken 9 in radialer Richtung ausführen.

Ausgehend von der Position 36 beginnt nun der Verspreizvorgang, und es findet zunächst eine quasi-lineare Verformung auf der Geraden 37 statt. Es wird eine Verpresskurve 38 definiert, die den Zusammenhang zwischen Verpresskraft und Verpressgrad darstellt.

Ab einem Wendepunkt 39 kann die Verpresskurve auch eine andere Form annehmen. Dies ist mit der Verpresskurve 40 dargestellt.

Bei Position 41 und dauernd beim Verfahren auf der Geraden 37 in Pfeilrichtung 42 wird beispielsweise bei Position 41 die Sollkraft ermittelt, die für die Verpressung notwendig ist und welche die Endkraft darstellt. Es soll hierbei die maximale Kraft Fₘₐₓ nicht überschritten werden.

Es werden demzufolge mehrere hintereinanderliegende Positionen 41 auf der Geraden 37 durchfahren und stets eine Ist-Kraft mit einer Soll-Kraft verglichen, und zwar solange, bis bei Position 43 die Ist-Kraft der Soll-Kraft entspricht, wobei eine bestimmte Toleranz noch einberechnet werden muss.

In diesem Punkt (Position 43) ist die Verpressung nun beendet.

Die Darstellung in Figur 9 zeigt mit der Geraden 45 insgesamt die Schlauchwanddicke zwischen einem minimalen und einem maximalen Wert.

Wird beispielsweise die Schlauchwanddicke bei einem dicken Schlauch bei Position 44 definiert, dann erkenn man in dem Diagramm, dass eine relativ hohe Verpressungskraft gefordert ist.

Wird jedoch bei Position 46 eine relativ geringe Schlauchwanddicke verpresst, dann erkennt man, dass die Verpressungskraft nur gering ist. Dies ergibt sich jeweils im Schnittpunkt auf der Geraden 40 (Verpresskurve).

Damit besteht der Vorteil, dass nun erstmals direkt die Verformungskräfte an den Spreizbacken 9 gemessen werden können und damit eine wegabhängige Kraftsteuerung für die Verpressung vorgeschlagen wird, wodurch die Verpressfunktion optimiert wird und von der Wandstärke der Verpressmaterialien unabhängig wird, so dass stets der gewünschte Verpressgrad erreicht wird.

### Zeichnungslegende

- 1: Elektromotor
- 2: Spindel
- 3: Spindelmutter
- 4: Keilschieber 4a
- 5: Mutterbefestigung
- 6: Führungssäule
- 7: Linearkugelbuchse
- 8: Schrägschieber
- 9: Spreizbacke
- 10: Stecker
- 11: Schlauch
- 13: Sensor
- 14: Rastfeder
- 15: Verpressnut
- 16: Spreizschulter
- 17: Ringraum (Stecker 10)
- 18: Dichtring
- 19: Werkzeugaufnahme
- 20: Rotationsbewegung
- 21: Bewegung
- 22: Radialbewegung
- 23: Führung (axial und radial)
- 24: Stützplatte
- 25: Befestigungsplatte
- 26: Radialführung
- 27: Befestigungsschraube
- 28: Verschraubung
- 29: Aufnahme (für Dichtring 18)
- 30: Spalt
- 31: Bohrung
- 32: Befestigungspunkt
- 33: Steg
- 34: Aufnahmebohrung
- 35: Verformungskraft
- 36: Position
- 37: Gerade (Ist-Kurve)
- 38: Verpresskurve
- 39: Wendepunkt
- 40: Verpresskurve
- 41: Position
- 42: Pfeilrichtung
- 43: Position
- 44: Position
- 45: Gerade
- 46: Position

## Patentansprüche

1. Vorrichtung zum Verpressen von Steckern als Teil einer Rohrverbindung, wobei die Rohrverbindung als abdichtende Steckverbindung mit einem Stutzen und einem mit dem Stutzen verrastbaren Stecker (10) ausgebildet ist, wobei der Stecker (10) ein werkstoffeinstückig miteinander verbundenes Außen- und Innenteil aufweist und am hinteren freien Ende einen Ringraum (17) ausbildet, mit einem in radialer Richtung wirkenden Spreizwerkzeug zum Einbringen einer Verpressnut (15) im Material des Steckers (10), welche in das Material des Rohres oder Schlauches (11) hineingreift und mindestens an einer Stelle der Spreizbacke (9) mindestens ein radialen Verformungen unterworfener Sensor (13) angeordnet ist, der die radiale Verformungsarbeit der Spreizbacke (9) erfasst und den Spreizantrieb des Spreizwerkzeuges damit regelt, **dadurch gekennzeichnet, dass** der Spreizantrieb des Spreizwerkeuges einen Elektromotor (1) aufweist, welcher eine Rotationsbewegung (20) mittels einer Spindel (20) und einer Spindelmutter (3) in eine axiale Bewegung (21) umwandeln kann, wobei ein an der Spindelmutter (3) befestigter Keilschieber (4) von Führungssäulen (6) durchgriffen ist, wodurch dieser eine axiale Bewegung ausführen kann.

2. Vorrichtung nach Anspruch 1, **dadurch gekennzeichnet, dass** der Keilschieber zwei im Abstand voneinander angeordnete Keilschieber (4, 4a) aufweist, welche mittels Verschraubungen (28) fest miteinander verbunden sind.

3. Vorrichtung nach Anspruch 1 oder 2, **dadurch gekennzeichnet, dass** der Keilschieber (4) geneigte Führungsfenster aufweist, welche von Schrägschiebern (8) durchgriffen sind und eine Radialbewegung (22) mittels fixierter Radialführungen (26) ausbilden, wobei die Schrägschieber (8) mit den Spreizbacken (9) formschlüssig mit zugeordneten Befestigungsschrauben (27) an den vorderen, freien Enden der jeweils zugeordneten Schrägschieber (8) verbunden sind.

4. Vorrichtung nach den Ansprüchen 1 bis 3, **dadurch gekennzeichnet, dass** die Spreizbacken (9) in einer Werkzeugaufnahme (19) gefasst sind, welche eine radiale und axiale Führung (23) für die Steckerpositionierung und Zentrierung des Steckers (10) aufweist.

5. Vorrichtung nach den Ansprüchen 1 bis 4, **dadurch gekennzeichnet, dass** das Spreizwerkzeug eine Verpressnut (15) vom inneren Umfang des Steckers (10) aus nach außen gerichtet ausbildet und der Sensor (13) auftretende Spreizkräfte von radial innen nach radial auswärts gerichtet erfasst, welche eine wegabhängige Kraftsteuerung ausbilden.

6. Vorrichtung nach den Ansprüchen 1 bis 5, **dadurch gekennzeichnet, dass** der Sensor (13) zur Erfassung der Verformungsarbeit vorzugsweise in dem Schrägschieber (8) und/oder in der Spreizbacke (9) des für die Verpressungen herzustellenden Spreizwerkzeuges angeordnet ist.

7. Vorrichtung nach den Ansprüchen 1 bis 6, **dadurch gekennzeichnet, dass** die Spreizbacke (9), welche im Innenraum des zu verformenden Steckers (10) eingreift, eine radial auswärtsgerichteten Spreizschulter (16) aufweist und eine Verpressnut (15) mittels Verpressung an der Innenseite des Steckers (10) ausbildet.

8. Vorrichtung nach den Ansprüchen 1 bis 7, **dadurch gekennzeichnet, dass** der mittels den Spreizbacken (9) ausgeführte Spreizmechanismus veränderbar ausgebildet ist.

9. Vorrichtung nach den Ansprüchen 1 bis 8, **dadurch gekennzeichnet, dass** die an der Spindelmutter (3) befestigten Keilschieber (4, 4a) als Teil eines Rohres und/oder werkstoffeinstückig ausgebildet sind.

10. Vorrichtung nach den Ansprüchen 1 bis 9, **dadurch gekennzeichnet, dass** der Sensor (13) in einer senkrecht zur Längserstreckung des jeweiligen Schrägschiebers (8) angeordneten Bohrung (31) angeordnet ist, wobei die Bohrung (31) den gesamten Schrägschieber (8) durchsetzt.

11. Vorrichtung nach den Ansprüchen 1 bis 10, **dadurch gekennzeichnet, dass** die Bohrung (31) in der Mitte zwei gegenüberliegende, ringsumlaufende Stege (33) mit einer dazwischen ausgebildeten Aufnahmebohrung (34) für den Sensor (13) aufweist.

12. Vorrichtung nach den Ansprüchen 1 bis 11, **dadurch gekennzeichnet, dass** der Sensor (13) ein Kopf vergrößerten Durchmessers aufweist, welcher mit der Zylinderfläche des kleineren Durchmessers (32) mit den Stegen (33) verschweißt wird und so den Sensor (13) verschiebungsfrei und formschlüssig in der Aufnahmebohrung hält.

13. Vorrichtung nach den Ansprüchen 1 bis 12, **dadurch gekennzeichnet, dass** die Spreizvorrichtung eine Stützplatte (24) aufweist, welche zur Befestigung der Radialführungen (26) ausgebildet ist.

14. Vorrichtung nach den Ansprüchen 1 bis 13, **dadurch gekennzeichnet, dass** die gesamte Spreizvorrichtung mittels einer Befestigungsplatte (25) an dem Elektromotor (1) befestigt ist.

15. Vorrichtung nach den Ansprüchen 1 bis 14, **dadurch gekennzeichnet, dass** die Verpressung einen Spalt (30) zwischen den gleichmäßig am Umfang verteilt angeordneten Spreizbacken (9) ausbildet.

16. Verfahren zum Verpressen von Steckern als Teil einer Rohrverbindung unter Verwendung einer Vorrichtung nach den Ansprüchen 1 bis 15, wobei die Rohrverbindung als abdichtende Steckverbindung mit einem Stutzen und einem mit dem Stutzen verastbaren Stecker (10) ausgebildet ist, wobei der Stecker (10) ein werkstoffeinstückig miteinander verbundenes Außen- und Innenteil aufweist und am hinteren freien Ende einen Ringraum (17) ausbildet, und wobei das Verpressen von Schläuchen (11) und/oder Rohren oder vergleichbarem und einem Stecker (10) mit unterschiedlichen Wandstärken in Abhängigkeit von direkt erfassten Verformungskräften (35) an den Spreizbacken (9) der Spreizvorrichtung während der Verpressung derart ausgebildet ist, dass direkt die Verformungskräfte (35) an den Spreizbacken (9) gemessen werden und damit eine wegabhängige Kraftsteuerung für die Verpressung erfolgt, wodurch ein stets gleicher Verpressgrad ausgebildet ist, und wobei das Verfahren folgende Verfahrensschritte umfasst:
- direktes Messen der auftretenden Umformkraft;
- Überwachung eines Werkzeugbruches des Spreizwerkzeuges;
- Überwachung des Anzugsmomentes der Werkzeugbefestigungsschrauben (27);
- Bruchüberwachung der Werkzeugbefestigungsschrauben;
- Erkennung und Überwachung geringer Wandstärkenunterschiede des Schlauches (11), des Rohres und des Steckers (10);
- Risserkennung der Steckerteile (10), Rohre und Schläuche (11);
- Toleranzminimierung bezüglich Konzentrizität;
- Verpressung zwischen Schlauch (11), Rohr und vergleichbarem und einem verformbaren Stecker (10) unterschiedlicher Wandstärke mittels einer wegabhängigen Kraftsteuerung.

17. Verfahren nach Anspruch 16, **dadurch gekennzeichnet, dass** die wegabhängige Kraftsteuerung folgende Schritte aufweist:
- fahren bis minimaler Verpressweg erreicht ist
- überprüfen Istkraft < Fmax
- weiterfahren bis Endkraft erreicht ist, Fsoll wird kontinuierlich errechnet
- stoppen, wenn Fsoll = Fist - Bremstoleranz erreicht
- überprüfen, ob Kraftwerte in den Grenzen der Einzelkräfte liegen
- ständige Überwachung der Stopkriterien.

18. Verfahren nach Anspruch 16 oder 17, **dadurch gekennzeichnet, dass** das Verfahren mittels Abstimmung Punkte definiert, wobei mittels mindestens drei Punkte zwei Steigungen errechnet werden, welche die Verpressparameter anzeigen.

19. Verfahren nach Anspruch 16 bis 18, **dadurch gekennzeichnet, dass** die Verformungskraft (35) in Abhängigkeit des in radialer Richtung ausgeführten Weges der Spreizschultern (16) der Spreizbacken (9) ist.

20. Verfahren nach Anspruch 16 bis 19, **dadurch gekennzeichnet, dass** der Verspreizvorgang eine quasi-lineare Verformung ausbildet, wobei eine Verpresskurve definiert ist, welche den Zusammenhang zwischen Verpresskraft und Verpressgrad darstellt.

21. Verfahren nach Anspruch 16 bis 20, **dadurch gekennzeichnet, dass** das Verfahren die für die Verpressung notwendige Sollkraft ermittelt, welche die Endkraft ausbildet, in dem die gemessene Ist-Kraft mit der Soll-Kraft verglichen wird, bis die Ist-Kraft = Soll-Kraft ist, wobei die maximale Kraft Fₘₐₓ nicht überschritten wird.

22. Verfahren nach den Ansprüchen 16 bis 21, **dadurch gekennzeichnet, dass** der Stecker (19) vorzugsweise ein verformbares Metallmaterial aufweist, wie zum Beispiel Stahlblech, Aluminium, Edelstahl oder Materialien mit gleichen Eigenschaften, in den das vordere Stirnende eines Schlauches (11) eingeführt ist und mit einer von innen nach außen gerichteten Verpressnut (15) festgelegt ist.

## Claims

1. Device for moulding plug-in connectors as part of a pipe connection, which pipe connection comprises a sealing plug-in connection with a connector and a plug (10) which can be fitted with the connector, and the plug (10) comprises an outer part and inner part integrally joined to one another and forms an annular gap (17) at the rear free end, with an expander tool acting in the radial direction in order to form a moulded indentation (15) in the material of the plug (10) which extends into the material of the pipe or hose (11), and a sensor (13) subjected to at least a radial deformation is disposed on at least one point of the expander jaw (9) which detects the radial deformation work of the expander jaw (9) and regulates the expanding drive of the expander tool thereby, **characterised in that** the expander drive has an electric motor (1) constituting an expander tool which is able to convert a rotating movement (20) of a spindle (20) and a spindle nut (3) into an axial movement, and guide posts (6) extend through a wedge-type slide (4) attached to the spindle nut (3) so that the latter is able to effect an axial movement (21).

2. Device as claimed in claim 1, **characterised in that** the wedge-type slide comprises two wedge-type slides (4, 4a) spaced at a distance apart from one another, which are fixedly connected to one another by means of screws (28).

3. Device as claimed in claim 1 or 2, **characterised in that** the wedge-type slide (4) has inclined guide windows through which oblique slides (8) extend and effect a radial movement (22) by means of fixed radial guides (26), and the oblique slides (8) are positively connected to the expander jaws (9) by means of co-operating fixing screws (27) on the front free ends of the respective co-operating oblique slides (8).

4. Device as claimed in claims 1 to 3, **characterised in that** the expander jaws (9) are retained in a tool holder (19) which has a radial and axial guide (23) for plug positioning and centring the plug (10).

5. Device as claimed in claims 1 to 4, **characterised in that** the expander tool forms a moulded indentation (15) directed outwards from the inner circumference of the plug (10) and the sensor (13) detects resultant expansion forces directed radially outwards from radially inside constituting a distance-dependent force control system.

6. Device as claimed in claims 1 to 5, **characterised in that** the sensor (13) for detecting the deformation work is preferably disposed in the oblique slide (8) and/or in the expander jaw (9) of the expander tool used to produce the indentations.

7. Device as claimed in claims 1 to 6, **characterised in that** the expander jaw (9) which extends into the interior of the plug (10) to be deformed has an expander shoulder (16) directed radially outwards and makes a moulded indentation (15) by pressing against the internal face of the plug (10).

8. Device as claimed in claims 1 to 7, **characterised in that** the expanding mechanism effected by means of the expander jaws (9) can be adjusted.

9. Device as claimed in claims 1 to 8, **characterised in that** the wedge-type slides (4, 4a) secured on the spindle nut (3) are designed as part of a pipe and/or as an integral piece.

10. Device as claimed in claims 1 to 9, **characterised in that** the sensor (13) is disposed in a bore (31) disposed perpendicular to the longitudinal extension of the respective oblique slide (8) and the bore (31) extends through the entire oblique slide (8).

11. Device as claimed in claims 1 to 10, **characterised in that** the bore (31) has two oppositely lying, annular webs (33) in the middle with a receiving bore (34) for the sensor (13) disposed in between.

12. Device as claimed in claims 1 to 11, **characterised in that** the sensor (13) has a head with an enlarged diameter which is welded to the cylindrical surface of the smaller diameter (32) by means of the webs (33) so that the sensor (13) is positively retained in the receiving bore without being able to move.

13. Device as claimed in claims 1 to 12, **characterised in that** the expander device has a support plate (24) which is designed for mounting the radial guides (26).

14. Device as claimed in claims 1 to 13, **characterised in that** the entire expander device is mounted on the electric motor (1) by means of a mounting plate (25).

15. Device as claimed in claims 1 to 14, **characterised in that** the indentation forms a gap (30) between the expander jaws (9) distributed uniformly around the circumference.

16. Method of moulding plugs as part of a pipe connection using a device as claimed in claims 1 to 15, whereby the pipe connection forms a sealing plug-in connection with a connector and a plug (10) which can be locked onto the connector, and the plug (10) has an outer and inner part integrally joined to one another and forms an annular gap (17) at the rear free end, and hoses (11) and/or pipes or similar and a plug (10) with differing wall thicknesses are moulded as a function of directly detected deformation forces (35) at the expander jaws (9) of the expander tool during moulding in such a way that the deformation forces (35) at the expander jaws (9) are directly detected, thereby resulting in a distance-dependent force control system for the moulding operation so that the degree of moulding is always constant, and the method comprises the following method steps:
- directly measuring the moulding force which occurs;
- monitoring tool breakage of the expander tool;
- monitoring the tightening torque of the tool fixing screws (27);
- monitoring breakage of the tool fixing screws;
- detection and monitoring of slight differences in the wall thickness of the hose (11), pipe and plug (10);
- detection of tearing in the plug parts (10), pipes and hoses (11);
- tolerance minimisation with respect to concentricity;
- moulding between hose (11), pipe and similar and a deformable plug (10) with differing wall thicknesses by means of a distance-dependent force control.

17. Method as claimed in claim 16, **characterised in that** the distance-dependent force control involves the following steps:
- moving until a minimum moulding distance has been reached,
- checking actual force < Fmax ,
- continuing movement until ultimate force is reached, Fdesired is calculated continuously,
- stopping if Fdesired = Factual - braking tolerance,
- checking whether force values lie within the limits of the individual forces,
- constant monitoring of the stop criteria.

18. Method as claimed in claim 16 or 17, **characterised in that** the method defines points by means of coordinates and two gradients which indicate the moulding parameters are calculated by means of at least three points.

19. Method as claimed in claims 16 to 18, **characterised in that** the deformation force (35) is a function of the distance travelled by the expander shoulders (16) or the expander jaws (9) in the radial direction.

20. Method as claimed in claims 16 to 19, **characterised in that** the expansion process results in a quasi-linear deformation, and a deformation curve is defined which represents the correlation between the moulding force and the degree of moulding.

21. Method as claimed in claims 16 to 20, **characterised in that** the method determines the desired force needed for moulding which constitutes the ultimate force by comparing the measured actual force with the desired force until the actual force = desired force, and the maximum force Fₘₐₓ is not exceeded.

22. Method as claimed in claims 16 to 21, **characterised in that** the plug (10) is preferably made from a deformable metal material, such as sheet steel, aluminium, stainless steel or materials with similar properties, for example, into which the front terminal end of a hose (11) is inserted and secured by means of a moulded indentation (15) directed outwards from the inside.

## Revendications

1. Dispositif pour le sertissage d'éléments de raccord comme partie d'une liaison de tuyau, la liaison de tuyau étant conçue sous forme de liaison de raccord étanchéifiante avec une tubulure et un élément de raccord (10) pouvant être encliqueté avec la tubulure, l'élément de raccord (10) présentant une partie extérieure et une partie intérieure reliées l'une à l'autre et à base d'un seul matériau et formant un espace annulaire (17) sur l'extrémité arrière libre, avec un outil d'écartement agissant dans le sens radial pour l'introduction d'une rainure de sertissage (15) dans le matériau de l'élément de raccord (10), laquelle s'engage à l'intérieur du matériau du tuyau ou du flexible (11) et au moins un capteur (13) soumis à des déformations radiales étant disposé au moins sur un endroit de la mâchoire d'écartement (9), lequel capteur enregistre le travail de déformation radial de la mâchoire d'écartement (9) et règle ainsi l'entraînement d'écartement de l'outil d'écartement, **caractérisé en ce que** l'entraînement d'écartement de l'outil d'écartement présente un moteur électrique (1), qui peut convertir un mouvement de rotation (20) au moyen d'une broche (20) et d'un écrou broche (3) en un mouvement axial (21), un robinet-vanne à coin (4) fixé sur l'écrou broche (3) étant traversé par des colonnes de guidage (6), de sorte que ce robinet peut exécuter un mouvement axial.

2. Dispositif selon la revendication 1, **caractérisé en ce que** le robinet-vanne à coin présente deux robinets-vannes à coin (4, 4a) disposés à distance l'un de l'autre, lesquels sont reliés fixement l'un à l'autre au moyen d'assemblages vissés (28).

3. Dispositif selon la revendication 1 ou 2, **caractérisé en ce que** le robinet-vanne à coin (4) présente des fenêtres de guidage inclinées, qui sont traversées par des robinets-vannes inclinés (8) et forment un mouvement radial (22) au moyen de guides radiaux (26) fixés, les robinets-vannes inclinés (8) étant reliés aux mâchoires d'écartement (9) par complémentarité de forme avec des vis de fixation (27) attribuées sur les extrémités avant libres des robinets-vannes inclinés (8) respectivement attribués.

4. Dispositif selon les revendications 1 à 3, **caractérisé en ce que** les mâchoires d'écartement (9) sont saisies dans un logement d'outil (19), qui présente un guidage axial et radial (23) pour le positionnement et le centrage de l'élément de raccord (10).

5. Dispositif selon les revendications 1 à 4, **caractérisé en ce que** l'outil d'écartement forme une rainure de sertissage (15) orientée depuis le pourtour intérieur de l'élément de raccord (10) vers l'extérieur et le capteur (13) enregistre des forces d'écartement qui apparaissent et sont dirigées depuis le sens radial à l'intérieur vers le sens radial à l'extérieur, qui forment une commande de force dépendante de la course.

6. Dispositif selon les revendications 1 à 5, **caractérisé en ce que** le capteur (13) destiné à l'enregistrement du travail de déformation est disposé de préférence dans le robinet-vanne incliné (8) et/ou dans la mâchoire d'écartement (9) de l'outil d'écartement à fabriquer pour les sertissages.

7. Dispositif selon les revendications 1 à 6, **caractérisé en ce que** la mâchoire d'écartement (9), qui s'engage dans l'espace intérieur de l'élément de raccord (10) à déformer, présente un épaulement d'écartement (16) dirigé radialement à l'extérieur et forme une rainure de sertissage (15) au moyen du sertissage sur le côté intérieur de l'élément de raccord (10).

8. Dispositif selon les revendications 1 à 7, **caractérisé en ce que** le mécanisme d'écartement réalisé au moyen des mâchoires d'écartement (9) est conçu modifiable.

9. Dispositif selon les revendications 1 à 8, **caractérisé en ce que** les robinets-vannes à coin (4, 4a) fixés sur l'écrou broche (3) sont conçus comme partie d'un tuyau et/ou de façon homogène au niveau du matériau.

10. Dispositif selon les revendications 1 à 9, **caractérisé en ce que** le capteur (13) est disposé dans un alésage (31) disposé perpendiculairement à l'extension longitudinale du robinet-vanne incliné (8) respectif, l'alésage (31) traversant l'ensemble du robinet-vanne incliné (8).

11. Dispositif selon les revendications 1 à 10, **caractérisé en ce que** l'alésage (31) présente au centre deux entretoises (33) se faisant face et périphériques avec un alésage de logement (34) intercalé pour le capteur (13).

12. Dispositif selon les revendications 1 à 11, **caractérisé en ce que** le capteur (13) présente une tête de diamètre agrandi, qui est soudée avec la surface cylindrique du diamètre (32) plus petit avec les entretoises (33) et maintient ainsi le capteur (13) sans décalage et par complémentarité de forme dans l'alésage de logement.

13. Dispositif selon les revendications 1 à 12, **caractérisé en ce que** le dispositif d'écartement présente une plaque de soutien (24), qui est conçue pour la fixation des guides radiaux (26).

14. Dispositif selon les revendications 1 à 13, **caractérisé en ce que** l'ensemble du dispositif d'écartement est fixé au moyen d'une plaque de fixation (25) sur le moteur électrique (1).

15. Dispositif selon les revendications 1 à 14, **caractérisé en ce que** le sertissage forme une fente (30) entre les mâchoires de serrage (9) disposées avec une répartition uniforme sur le pourtour.

16. Procédé pour le sertissage d'éléments de raccord comme partie d'une liaison de tuyau avec l'utilisation d'un dispositif selon les revendications 1 à 15, la liaison de tuyau étant conçue comme liaison à raccord étanchéifiante avec une tubulure et un élément de raccord (10) encliquetable avec la tubulure, l'élément de raccord (10) présentant une partie extérieure et une partie intérieure reliées l'une à l'autre de façon homogène au niveau du matériau et formant un espace annulaire (17) sur l'extrémité libre arrière, et le sertissage de flexibles (11) et/ou de tuyaux ou d'éléments comparables et d'un élément de raccord (10) avec des épaisseurs de paroi différentes étant conçu en fonction de forces de déformation (35) enregistrées directement sur les mâchoires d'écartement (9) du dispositif d'écartement pendant le sertissage, de telle sorte que les forces de déformation (35) sont mesurées directement sur les mâchoires d'écartement (9) et une commande de force dépendante de la course intervient ainsi pour le sertissage, de sorte qu'un degré de sertissage toujours identique est formé, et le procédé comprenant les étapes de procédé suivantes:
- mesure directe de la force de déformation apparaissante;
- contrôle d'une rupture d'outil de l'outil d'écartement;
- contrôle du couple de serrage des vis de fixation d'outil (27);
- contrôle de rupture des vis de fixation d'outil;
- détection et contrôle de faibles différences d'épaisseur de paroi du flexible (11), du tuyau et de l'élément de raccord (10);
- détection de fissure sur les parties d'élément de raccord (10), les tuyaux et les flexibles (11);
- minimisation de tolérance en ce qui concerne la concentricité;
- sertissage entre le flexible (11), le tuyau et un élément comparable et un élément de raccord (10) déformable d'épaisseur de paroi différente au moyen d'une commande de force dépendante de la course.

17. Procédé selon la revendication 16, **caractérisé en ce que** la commande de force dépendante de la course présente les étapes suivantes:
- déplacement jusqu'à ce que la course de sertissage minimale soit atteinte
- contrôle force réelle < Fmax
- poursuite jusqu'à ce que la force finale soit atteinte, Fprévue est calculée de façon continue
- arrêter lorsque Fprévue = Fréelle - tolérance de freinage atteinte
- vérifier si les valeurs de force se situent dans les limites des forces individuelles
- contrôle constant des critères d'arrêt.

18. Procédé selon la revendication 16 ou 17, **caractérisé en ce que** le procédé définit des points par ajustage sachant que deux pentes, qui indiquent les paramètres de sertissage, sont calculées au moyen d'au moins trois points.

19. Procédé selon les revendications 16 à 18, **caractérisé en ce que** la force de déformation (35) est en fonction de la course, exécutée dans le sens radial, des épaulements d'écartement (16) des mâchoires d'écartement (9).

20. Procédé selon les revendications 16 à 19, **caractérisé en ce que** le processus d'écartement exécute une déformation quasi linéaire, une courbe de sertissage étant définie, laquelle représente le rapport entre la force de sertissage et le degré de sertissage.

21. Procédé selon les revendications 16 à 20, **caractérisé en ce que** le procédé détermine la force prévue nécessaire pour le sertissage, qui forme la force finale, par le fait que la force réelle mesurée est comparée avec la force prévue jusqu'à ce que la force réelle soit égale à la force prévue, la force maximale Fₘₐₓ n'étant pas dépassée.

22. Procédé selon les revendications 16 à 21, **caractérisé en ce que** l'élément de raccord (10) présente de préférence un matériau métallique déformable, comme par exemple de la tôle d'acier, de l'aluminium, de l'acier fin ou des matériaux présentant des propriétés identiques, élément de raccord dans lequel l'extrémité frontale avant d'un flexible (11) est introduite et est fixée avec une rainure de sertissage (15) dirigée de l'intérieur vers l'extérieur.
